# EUROPÄISCHE PATENTSCHRIFT

(11) **EP 0 633 200 B1**
(45) Veröffentlichungstag und Bekanntmachung des Hinweises auf die Patenterteilung: **17.09.1997**
(21) Anmeldenummer: 94109620.8
(22) Anmeldetag: 22.06.1994
(51) Int. Cl.: B65D 77/06

(54) **Palettenbehälter und Verfahren zu dessen Herstellung**
Pallet container and method of making it
Caisse-palette et son procédé de fabrication

(30) Priorität: 06.07.1993 DE 4322375
(43) Veröffentlichungstag der Anmeldung: 11.01.1995
(73) Patentinhaber: PROTECHNA S.A., 1701 Fribourg (CH)
(72) Erfinder: Schütz, Udo, D-56242 Selters (DE)
(74) Vertreter: Pürckhauer, Rolf, Dipl.-Ing.

(56) Entgegenhaltungen:
- DE-A- 4 204 010
- DE-A- 4 206 945
- FR-A- 1 490 718

## Beschreibung

Die Erfindung betrifft ein Verfahren zur Herstellung ein- und doppelwandiger Innenbehälter aus Stahlblech bzw. einem Innenblech aus korrosionsfestem Edelstahl und einem Außenblech aus Normalstahl für Palettenbehälter mit einem äußeren Gittermantel aus Metall, einer als Palette ausgebildeten Bodenwanne aus Blech zur formschlüssigen Aufnahme des Innenbehälters sowie einem Palettenrahmen aus Metall, Holz oder Kunststoff zum Abstützen der Bodenwanne.

Die Notwendigkeit zur Einsparung von Rohstoffen und die gesetzlichen Umweltschutzvorschriften zwingen die einschlägige Industrie dazu, Flüssigkeiten zum Transport und zur Lagerung in großvolumigen, auf dem Markt angebotenen, als Mehrwegbehälter ausgebildeten Palettenbehältern anstatt wie bisher in Fässern mit wesentlich geringerem Fassungsvermögen abzufüllen.

Bisher werden für den Transport von Flüssigkeiten überwiegend Palettenbehälter der eingangs beschriebenen Art mit einem Innenbehälter aus Kunststoff eingesetzt, wie sie z.B. aus der DE 42 06 945 C1 bekannt sind. Die Kunststoffbehälter weisen gegenüber einwandigen Stahlblechbehältern und doppelwandigen Stahlblechbehältern gemäß der DE 92 15 689 U1, die bevorzugt zum Transport gefährlicher Flüssigkeiten wie Chlorkohlenwasserstoff verwendet werden, folgende Nachteile auf:

Die durch Fluorieren bewirkte Ausbildung von Sperrschichten auf der Außen- und Innenseite des Kunststoff-Innenbehälters kann die Permeation von Flüssigkeiten wie Lösungsmitteln und lösungsmittelhaltigen Flüssigkeiten in den Kunststoff nicht unterbinden, so daß die Reinigungsmöglichkeiten für den Palettenbehälter begrenzt sind. Nach den gesetzlichen Bestimmungen dürfen brennbare Flüssigkeiten in Palettenbehältern mit einem Kunststoff-Innenbehälter nicht gelagert werden, und es dürfen mit derartigen Behältern keine brennbaren Flüssigkeiten mit einem Flammpunkt unter 0° C transportiert werden. Schließlich weist der Innenbehälter eine begrenzte Stabilität gegenüber einer äußeren Schlag- bzw. Stoßbeanspruchung auf.

Der Erfindung liegt die Aufgabe zugrunde, ein Verfahren zur wirtschaftlichen und preisgünstigen Herstellung von ein- und doppelwandigen Innenbehältern aus Stahlblech für Palettenbehälter mit einem Gittermantel zu entwickeln.

Diese Aufgabe ist erfindungsgemäß gelöst durch das Herstellungsverfahren nach dem Patentanspruch.

Der Palettenbehälter mit einem Innenbehälter aus Stahlblech ist für den Transport und die Lagerung von Flüssigkeiten, die in der Industrie für die verschiedensten Zwecke benötigt werden, einsetzbar. Insbesondere kann der Behälter für den Transport und die Lagerung von brennbaren Flüssigkeiten verwendet werden. Aufgrund der restlosen Entleerbarkeit und der optimalen Reinigungsmöglichkeit, die durch die Flüssigkeitsnester vermeidende, glatte Ausbildung der Innenseiten von Mantel, Boden und Deckel und der Übergänge zwischen Mantel und Bodenteil sowie Mantel und Deckel bedingt ist, eignet sich der Behälter für eine Verwendung in der Lebensmittelindustrie. Die doppelwandige Konstruktion des Innenbehälters mit Innenblechen aus Edelstahl als Korrosionsschutz und Außenblechen aus Normalstahl, die die Stützfunktion der Seitenwände und des Bodens des Behälters ausüben, erlaubt eine Reduzierung der für korrosionsfeste, einwandige Blechbehälter vorgeschriebenen Wandstärke von 2,5 bis 3 Millimetern um bis zu 50% auf 1,2 bis 1,5 Millimeter. Der Innenbehälter aus Blech weist in Verbindung mit dem Metallgittermantel eine große Stabilität auf, die ein höchstes Maß an Sicherheit des Palettenbehälters gegen äußere Schlag- und Stoßbeanspruchungen und eine mehrfache Stapelbarkeit des Behälters gewährleistet. Das wirtschaftliche Herstellungsverfahren für den Innenbehälter aus Blech ermöglicht eine Fertigung preisgünstiger Palettenbehälter mit hoher Qualität.

Die Erfindung ist nachstehend anhand von Zeichnungen erläutert. Es zeigt
- Fig. 1: eine prespektivische Darstellung eines Palettenbehälters mit einem Innenbehälter aus Blech, einem Gittermantel und einer als Bodenwanne ausgebildeten Palette,
- Fig. 2: einen Längsschnitt und
- Fig. 3: einen Querschnitt durch den Bodenbereich des Palettenbehälters nach Linie III-III der Fig. 2 in vergrößerter Darstellung,
- Fig. 4: eine abgeänderte Ausführungsform des Innenbehälters in perspektivischer Darstellung,
- Fign. 5 bis 7: drei Verfahrensstufen bei der Herstellung des Mantels des Innenbehälters aus Blech,
- FIg. 8: eine perspektivische Darstellung des mit Sicken zum Anschweißen des Bodenteils und des Deckels versehenen Blechmantels des Innenbehälters,
- Fign. 9 und 10: die Verbindung des Blechmantels mit dem Bodenteil und dem Deckel aus Blech durch eine Rollennahtschweißung,
- Fig. 11: die formschlüssige Verbindung des Mantels mit dem Bodenteil,
- Fig. 12: das Glätten der Übergänge zwischen Mantel und Boden sowie Mantel und Deckel des Innenbehälters durch Aufweiten in einer Stützform und
- Fig. 13: eine Einzelheit der Stützform im Bereich der Bodenschweißnaht des Innenbehälters nach dem Aufweitvorgang.

Der als Ein- und Mehrwegbehälter verwendete Palettenbehälter 1 nach den Fign. 1 bis 3 für den Transport und die Lagerung von Flüssiggut unterschiedlicher Art weist als Hauptbauteile einen austauschbaren Innenbehälter 2 aus Blech mit einem rechteckigen Grundriß und abgerundeten Ecken, der mit einem durch einen Deckel 4 mit einem Spannring verschließbaren Einfüllstutzen 3 und mit einem weiteren Stutzen 5 im Bodenbereich zum Anschluß eines Entnahme- und Spülhahns ausgestattet ist, einen Außenmantel 6 aus sich kreuzenden senkrechten und waagrechten Gitterstäben 7, 8 aus Metall sowie eine als flache Bodenwanne 10 aus Blech ausgebildete Palette 9 mit euronormgerechten Längen- und Breitenabmessungen zur formschlüssigen Aufnahme des Innenbehälters 2 auf.

Der Innenbehälter 2 aus Blech ist aus einem Mantel 11, einem Bodenteil 12 und einem Deckel 13 zusammengeschweißt. Mantel 11, Bodenteil 12 und Deckel 13 des doppelwandig ausgebildeten Innenbehälters 2 bestehen aus einem dünnen Innenblech 14 aus korrosionsfestem Edelstahl und einem Außenblech 15 aus Normalstahl, dessen Stärke größer ist als diejenige des Innenblechs 14 (Fig. 9).

In Abweichung von der beschriebenen Ausführung kann der Innenbehälter 2 auch als einwandiger Behälter ausgebildet sein.

Das Bodenteil 12 des Innenbehälters 2 weist einen Ablaufboden 16 auf, der mit einem leichten Gefälle von dem rückwärtigen Rand 12a zum vorderen Rand 12b des Bodenteils 12 verläuft und der außerdem von den beiden Seitenrändern 12c, 12d des Bodenteils 12 leicht zur Bodenmitte hin abfällt. Auf diese Weise bildet der Boden 16 des Bodenteils 12 des Innenbehälters 2 eine flache, zu dem Stutzen 5 in dem vorderen Rand 12b zum Anschluß eines Entnahme- und Spülhahns, vorzugsweise eines Kugel- oder Klappenhahns, leicht geneigte Ablaufrinne 17.

Die in der Neigung dem Ablaufboden 16 des Innenbehälters 2 angepaßte, aus Blechmaterial tiefgezogene Bodenwanne 10 der Palette 9 mit einer der Ablaufrinne 17 des Innenbehälters 2 entsprechenden flachen Mittelrinne 18 weist einen nach unten gezogenen äußeren Stützrand 19 und in Richtung der und quer zur Mittelrinne 18 verlaufende Versteifungssicken 20a, 20b auf, deren Gründe 21 in einer gemeinsamen Ebene 22-22 liegen. Durch die Versteifungssicken 20a, 20b und die Mittelrinne 18 werden in der Bodenwanne 10 nach unten offene Kammern 23 gebildet, und der äußere Stützrand 19 formt an der Bodenwanne 10 einen umlaufenden, hohlen Stützkragen 24. Die derart gestaltete Bodenwanne 10 der Palette 9 zeichnet sich durch ein gutes Dämpfungsvermögen und eine hohe Steifigkeit sowohl bei einer Schwingungsbeanspruchung durch vom Transportfahrzeug übertragene Fahrschwingungen und von dem flüssigen Transportgut ausgehende Schwallschwingungen als auch bei einer äußeren Schlag- oder Stoßbeanspruchung aus, so daß der Palettenbehälter 1 den hohen Anforderungen hinsichtlich der erforderlichen Transport- und Unfallsicherheit in vollem Umfang genügt.

Von dem äußeren Stützrand 19 der Bodenwanne 10 ist ein umlaufender äußerer Randstreifen 25 abgewinkelt, der mit einer unter der Bodenwanne 10 mittig befestigten Versteifungsstrebe 26 einen Unterrahmen bildet.

Der durch den umlaufenden Stützkragen 24 der Bodenwanne 10 der Palette 9 fixierte Gittermantel 6 stützt sich mit dem unteren, waagrecht umlaufenden Gitterstab 8 oder einem unteren Abschlußprofil auf dem Randstreifen 25 der Bodenwanne 10 ab, und der Gittermantel 6 ist über den unteren, waagrechten Gitterstab 8 zusammen mit der Bodenwanne 10 sowie den Mittel- 27 und Eckfüßen 28 auf dem als Stahlrohrrahmen ausgebildeten Palettenrahmen 29 festgeschraubt.

Der Gittermantel 6 ist durch einen oberen,mit dem Gittermantel verschraubten Rahmen 30 versteift, der den Innenbehälter 2 von oben schützt.

Die Modulbauweise des Palettenbehälters erlaubt einen einfachen und schnellen Zusammenbau des Behälters, einen einfachen Austausch des Innenbehälters aus Blech gegen einen Innenbehälter aus Kunststoff und eine raumsparende und kostengünstige Lagerung sowie einen enstprechend kostengünstigen Transport der Bauelemente.

Bei dem Innenbehälter 31 nach Fig. 4 fällt der Ablaufboden 16 von allen Rändern 12a-12d des Bodenteils 12 leicht zur Mitte hin ab, und der Boden 16 weist eine mittige Entnahme- und Spülöffnung 32 mit einem Anschluß für eine Entnahme- und Spülvorrichtung auf, wobei der Entnahmeöffnung 32 eine entsprechende Öffnung im Boden der Bodenwanne zugeordnet ist, dessen Form dem Ablaufboden des Innenbehälters angepaßt ist.

Zur Herstellung des doppelwandigen Blechmantels 11 des Innenbehälters 2 wird ein nicht dargestellter, reckteckiger Blechausschnitt aus einem Edelstahl- und einem Normalstahlblech zu einem Rohrkörper 33 gebogen, und anschließend werden dessen stoßende Ränder 33a, 33b z.B. auf einer Zargenschweißmaschine längsverscheißt (Fig. 5).

Der Rohrkörper 33 wird auf eine Reckpresse 34 aufgezogen, deren Spreizbacken 35, 36 die Form des Innenbehälters 2 im Bereich seiner Schmalseiten haben (Fig. 6). Nach dem Aufziehen des Rohrkörpers 33 werden die Spreizbacken 35, 36 der Reckpresse 34 durch einen Druckmittelzylinder 37 auseinandergefahren (Fig. 7). Dabei nimmt der Rohrkörper 33 die Form des Blechmantels 11 an. Der Rohrkörper 33 wird derart auf die Reckpresse 34 aufgezogen, daß die Längsschweißnaht 38 des Rohrkörpers 33 auf eine der Schmalseiten 39 des Blechmantels 11 zu liegen kommt.

In die beiden Endbereiche des Mantels 11 wird je eine Umfangssicke 40, 41 mit einem V-Querschnitt mit Abstand von den Mantelrändern 11a, 11b eingeformt, z.B. eingerollt oder eingepreßt (Fig. 8).

Die beiden an die Sicken 40, 41 anschließenden äußeren Randstreifen 11c, 11d des Mantels 11 werden auf Maß beschnitten.

Anschließend wird das tiefgezogene, wannenförmige Bodenteil 12 mit einem abgekanteten Rand 42 paßgenau auf bzw. an die äußere Flanke 40a der einen Sicke 40 des Mantels 11 auf bzw. angesetzt, und das Bodenteil 12 wird am Mantel 11 angeheftet.

In gleicher Weise wird danach der tiefgezogene oder gepreßte Deckel 13 mit einem abgekanteten Rand 43 paßgenau auf bzw. an die äußere Flanke 41a der anderen Sicke 41 des Mantels 11 auf- bzw. angesetzt, und der Deckel 13 wird am Mantel 11 angeheftet.

Bodenteil 12 und Deckel 13 werden mit dem Mantel 11 flüssigkeitsdicht vrschweißt, vorzugsweise rollennahtverschweißt (Fign. 9 und 10).

Die über die abgekanteten Ränder 42, 43 des Bodenteils 12 und des Deckels 13 vorstehenden Randstreifen 11c, 11d des Behältermantels 11 werden um den abgekanteten Bodenrand 42 und den Deckelrand 43 umgelegt, und die von den äußeren Flanken 40a, 41a der Sicken 40, 41 im Mantel 11 und den Randstreifen 11c, 11d gebildeten Spalte 44 zur Aufnahme des Boden- 42 und des Deckelrandes 43 werden zusammengedrückt, wie dies in Fig. 11 für die Verbindung von Mantel 11 und Bodenteil 12 dargestellt ist.

In der letzten Stufe des Fertigungsverfahrens werden die zwischen Mantel 11 und Bodenteil 12 bzw. Deckel 13 des Innenbehälters 2 gebildeten Ringspalte 45 beseitigt, die Flüssigkeitsnester bilden können, in denen sich Flüssigkeit beim Entleeren ansammelt, die beim Einsatz des Palettenbehälters in der Lebensmittelindustrie krankheitserregende Keime bilden kann.

Zur Beseitigung der Ringspalte 45 wird der Innenbehälter 2 in eine Stützform 46 eingebracht, die derart ausgebildet ist, daß sich bei einer hydraulischen oder pneumatischen Druckbeaufschlagung des Behälters 2 die inneren Übergangsbereiche 47 zwischen Mantel 11 und Bodenteil 12 sowie Mantel 11 und Deckel 13 begrenzt aufweiten können, wobei die nach außen vorstehenden äußeren Flanken 40a, 41a der beiden Sicken 40, 41 im Behältermantel 11 und die an diesen anliegenden, abgekanteten Ränder 42, 43 des Bodenteils 12 und des Deckels 13 von außen eingespannt werden, um ein Aufreißen der Boden- 48 und der Deckelschweißnaht 49 zu vermeiden (Fign. 12 u. 13).

Der in dem Innenbehälter 2 herrschende erhöhte Druck wird zweckmäßig zur Dichtheitsprüfung des Behälters genutzt.

## Patentansprüche

1. Verfahren zur Herstellung ein- und doppelwandiger Innenbehälter (2) aus Stahlblech bzw. einem Blech bestehend aus einem Innenblech (14) aus korrosionsfestem Edelstahl und einem Außenblech (15) aus Normalstahl für Palettenbehälter (1) mit einem äußeren Gittermantel (6) aus Metall, einer als Palette (9) ausgebildeten Bodenwanne (10) aus Blech zur formschlüssigen Aufnahme des Innenbehälters (2) sowie einem Palettenrahmen (29) aus Metall, Holz oder Kunststoff zum Abstützen der Bodenwanne (10), gekennzeichnet durch folgende Verfahrensschritte:
a) Biegen eines rechteckigen Blechzuschnittes oben genannter Blechart zu einem Rohrkörper (33);
b) Längsverschweißen der stoßenden Ränder (33a, 33b) des Rohrkörpers (33);
c) Recken des Rohrkörpers (33) zu einem Mantel (11) mit rechteckigem oder quadratischem Querschnitt;
d) Einformen je einer Umfangssicke (40, 41) mit V-Querschnitt in die beiden Endbereiche des Mantels (11) mit Abstand von dessen Rändern (11a, 11b);
e) Beschneiden der beiden an die Sicken (40, 41) anschließenden äußeren Randstreifen (11c, 11d) des Mantels (11) auf Maß;
f) paßgenaues Aufsetzen bzw. Ansetzen des tiefgezogenen, wannenförmigen Bodenteils (12) mit einem abgekanteten Rand (42) auf bzw. an die äußere Flanke (40a) der einen Sicke (40) des Mantels (11) und Anheften des Bodenteils (12) am Mantel (11);
g) paßgenaues Aufsetzen bzw. Ansetzen des Deckels (13) mit einem abgekanteten Rand (43) auf bzw. an die äußere Flanke (41a) der anderen Sicke (41) des Mantels (11) und Anheften des Deckels (13) am Mantel (11);
h) flüssigkeitsdichtes Verschweißen von Bodenteil (12) und Deckel (13) mit dem Mantel (11);
i) Umlegen der über die abgekanteten Ränder (42, 43) des Bodenteils (12) und des Deckels (13) vorstehenden Randstreifen (11c, 11d) des Behältermantels (11) um den abgekanteten Bodenrand (42) und den Deckelrand (43) und Zusammendrücken der von den äußeren Flanken (40a, 41a) der Sicken (40, 41) im Mantel (11) und den Randstreifen (11c, 11d) gebildeten Spalte (44) zur Aufnahme des Boden- (42) und des Deckelrandes (43);
j) Aufweiten der inneren Übergangsbereiche (47) zwischen Mantel (11) und Bodenteil (12) sowie Mantel (11) und Deckel (13) des in eine Stützform (46) eingesetzten Behälters (2) zur Beseitigung der zwischen Mantel (11) und Bodenteil (12) sowie Mantel (11) und Deckel (13) gebildeten Ringspalte (45) durch Druckbeaufschlagung des Behälters (2) und
k) Dichtheitsprüfung des Behälters (2) unter Innendruck.

## Claims

1. A method of making single and double wall inner containers (2) of steel sheet or a sheet consisting of an inner sheet (14) of corrosion-resistant stainless steel and an outer sheet (15) of ordinary steel, for pallet containers (1) with an outer mesh jacket (6) of metal, a bottom tray (10) of sheet metal formed as a pallet (9) to receive the inner container (2) mating therein, and a pallet frame (29) of metal, wood or plastics material for supporting the bottom tray (10), characterized by the following method steps:
a) bending a rectangular piece of sheet metal of the kind of sheet recited above into a tubular body (33);
b) longitudinally welding the abutting edges (33a, 33b) of the tubular body (33);
c) stretching the tubular body (33) into a jacket (11) with a rectangular or square cross-section;
d) indenting a peripheral corrugation (40, 41) with a V-cross-section in each of the two end regions of the jacket (11), spaced from its edges (11a, 11b);
e) cutting off to size the two outer edge strips (11c, 11d) of the jacket (11) adjoining the corrugations (40, 41);
f) snugly fitting the deep-drawn, tray-shaped bottom part (12) with an out-turned edge (42) on to or against the outer flank (40a) of the one corrugation (40) of the jacket (11) and fastening the bottom part (12) to the jacket (11);
g) snugly fitting the deep-drawn cover (13) with an out-turned edge (43) on to or against the outer flank (41a) of the other corrugation (41) of the jacket (11) and fastening the cover (13) to the jacket (11);
h) welding the bottom part (12) and cover (13) liquid tight to the jacket (11);
i) turning the edge strips (11c, 11d) of the container jacket (11) projecting beyond the turned out edges (42, 43) of the bottom part (12) and the cover (13) over the turned out bottom edge (42) and cover edge (43) and pressing together the gap (44) formed by the outer flanks (40a, 41a) of the corrugations (40, 41) in the jacket (11) and the edge strips (11c, 11d) for reception of the bottom and cover edges (42 and 43);
j) widening out the inner transition regions (47) between the jacket (11) and the bottom part and between the jacket (11) and the cover (13) of the container (2) placed in a supporting mould (46) to remove the annular gaps (45) formed between the jacket (11) and bottom part (11) and between the jacket (11) and cover (13), by pressurising the container (2) and
k) testing the tightness of the container (2) under internal pressure.

## Revendications

1. Procédé de fabrication d'une cuve (2) intérieure, à une seule paroi ou d'une cuve (2) intérieure à double paroi, en tôle d'acier ou constituée d'une tôle (14) intérieure en un acier fin résistant à la corrosion et d'une tôle (15) extérieure en acier normal, destinée à des cuves-palettes (1) ayant une surface (6) latérale extérieure grillagée en métal, une cuvette (10) de fond en tôle réalisée en palette, servant à recevoir la cuve (2) intérieure avec complémentarité de forme, ainsi qu'un cadre (29) de palette en métal, en bois ou en matière plastique, servant à soutenir la cuvette (10) de fond, caractérisé par les étapes opératoires suivantes:
a) on cintre une pièce de tôle rectangulaire, du genre de tôle mentionné plus haut, en un élément (33) tubulaire;
b) on soude longitudinalement les bords (33a, 33b) qui se rejoignent de l'élément (33) tubulaire;
c) on étire l'élément (33) tubulaire en une surface (11) latérale de section transversale rectangulaire ou carrée;
d) on forme une moulure (40, 41) périphérique de section transversale en forme de V dans chacune des deux régions d'extrémité de la surface (11) latérale, à distance de ses bords (11a, 11b);
e) on découpe à dimension les bandes (11c, 11d) marginales extérieures, faisant suite aux moulures (40, 41), de la surface (11) latérale;
f) par un bord (42) replié, on enfile avec ajustement serré la pièce (12) de fond en forme de cuvette, obtenue par emboutissage profond, sur le flanc (40a) extérieur de l'une (40) des moulures ou on l'y pose et on fixe la pièce (12) de fond à la surface (11) latérale;
g) par un bord (43) replié, on enfile avec ajustement serré le couvercle (13) sur le flanc (41a) extérieur de l'autre moulure (41) ou on l'y pose et on fixe le couvercle (13) à la surface (11) latérale;
h) on soude de manière étanche au liquide la pièce (12) de fond et le couvercle (13) à la surface (11) latérale;
i) on replie les bandes (11c, 11d) marginales de la surface (11) latérale de la cuve, dépassant des bords (42, 43) repliés de la pièce (12) de fond et du couvercle (13), sur le bord (42) de fond replié et sur le bord (43) de couvercle replié, et on comprime les interstices (44) formés par les flancs (40a, 41a) extérieurs des moulures (40, 41) de la surface (11) latérale et les bandes (11c, 11d) marginales et servant à recevoir le bord (42) de fond et le bord (43) de couvercle;
j) on élargit les zones (47) intérieures de transition, comprises entre la surface (11) latérale et la pièce (12) de fond ainsi qu'entre la surface (11) latérale et le couvercle (13), de la cuve (2) introduite dans un moule (46) support, afin, en alimentant la cuve (2) en pression, d'éliminer les interstices (45) annulaires formés entre la surface (11) latérale et la pièce (12) de fond ainsi qu'entre la surface (11) latérale et le couvercle (13), et
k) on teste l'étanchéité de la cuve (2) sous la pression intérieure.
